# EUROPÄISCHE PATENTSCHRIFT

(11) **EP 1 218 904 B1**
(45) Veröffentlichungstag und Bekanntmachung des Hinweises auf die Patenterteilung: **10.09.2003**
(21) Anmeldenummer: 00982937.5
(22) Anmeldetag: 27.09.2000
(51) Int. Cl.: H01H 33/00

(54) **ANTRIEB FÜR EIN LEISTUNGSSCHALTER-POLMODUL**
DRIVE FOR THE POLE MODULE OF A CIRCUIT BREAKER
ENTRAINEMENT POUR MODULE POLAIRE DE DISJONCTEUR

(30) Priorität: 30.09.1999 DE 29917860 U
(43) Veröffentlichungstag der Anmeldung: 03.07.2002
(73) Patentinhaber: SIEMENS AKTIENGESELLSCHAFT, 80333 München (DE)
(72) Erfinder: FREUNDT, Karsten, 14612 Falkensse (DE); BOETTCHER, Martin, 10587 Berlin (DE)
(86) Internationale Anmeldenummer: DE0003432
(87) Internationale Veröffentlichungsnummer: WO01024210

(56) Entgegenhaltungen:
- EP-B- 0 919 075
- DE-A- 19 633 524

## Beschreibung

Die Erfindung betrifft einen Antrieb für Leistungsschalter einer Leistungsschalteranlage, insbesondere einer luftisolierten Mittelspannungs-Schaltanlage, mit in einem Trenneinschub angeordneten Vakuum-Leistungsschaltern, wobei die Vakuum-Leistungsschalter in einem Polmodul integriert sind, das zur Realisierung der Trennfunktion durch einen Trennerantrieb verfahrbar ist, wobei der Schalterantrieb mit einer steuerbaren Antriebswelle ausgestattet ist, deren Drehauslenkung über Mitnehmerhebel in den beiden Endstellungen des Trenners auf eine radial auslenkbare Steuerwelle übertragen wird, die mit einer der Anzahl zu schaltender Phasen entsprechenden Zahl von horizontal auslenkbaren Schubstangen in Verbindung steht, wobei jede Schubstange mittels eines in einem festen Drehpunkt gelagerten Gelenkhebels den jeweils beweglichen Kontaktteil der Vakuum-Leistungsschalter vertikal auslenkt.

Ein Antrieb für Leistungsschalter der eingangs definierten Art ist aus DE 197 53 177 bekannt. Die Schubstangen des Leistungsschalter-Polmoduls zum Antrieb der beweglichen Kontaktteile werden also von der gemeinsam zugeordneten Antriebswelle gesteuert, die ihrerseits mit zwei Mitnehmerhebeln kraftschlüssig verbunden ist. Die Mitnehmerhebel weisen im der Antriebswelle gegenüberliegenden Bereich eine mit den Mitnehmerhebeln ebenfalls kraftschlüssig verbundene Schaltwelle auf, mit der die Drehauslenkung der Antriebswelle in eine Horizontalauslenkung der Schaltwelle überführt wird. Mit der Horizontalauslenkung der Schaltwelle werden die Schubstangen entsprechend ausgelenkt und im Zusammenhang mit dem drehbar gelagerten Gelenkhebel die beweglichen Kontaktteile vertikal ausgelenkt. Die für den Schaltvorgang der Vakuum-Leistungsschalter notwendigen Kraftumlenkungen müssen zeitgleich und exakt auf die beweglichen Kontaktteile übertragen werden. Die Schaltfolgen müssen den Anforderungen an Zuverlässigkeit und Lebensdauer entsprechend vielfach ohne Veränderungen in den zeitlichen Abläufen bei definierten Kontaktkräften reproduzierbar sein.
Die der Erfindung zugrunde liegender Aufgabe besteht darin, ein Konzept für die konstruktive Ausgestaltung der Leistungsschalter-Polmodule vorzusehen, mit dem diese Anforderungen - zuverlässiges Schalten bei hoher Lebensdauer- erreichbar sind.
Erfindungsgemäß wird dies durch die Merkmale
1.1 die Vakuum-Leistungsschalter sind in einer gemeinsamen Röhrenantriebsebene steuerbar,
1.2 das Polmodul ist in einer gemeinsamen Polmodulantriebsebene steuerbar,
1.3 die Röhrenantriebsebene ist zur Polmodulantriebsebene um einen rechten Winkel (90 Grad) versetzt angeordnet,
1.4 die Schubstangen sind zwischen den Mitnehmerhebeln der Steuerwelle derart hintereinander angeordnet, daß beim Schalten der beweglichen Kontaktteile der Vakuum-Leistungsschalter alternierend eine Zug- und eine Druckbeanspruchung bzw. umgekehrt auf die Steuerwelle einwirkt, erreicht.

Mit den zueinander rechtwinklig angeordneten Ebenen des Röhrenantriebs und des Polmodulantriebs sowie der so hintereinander angeordneten Schubstangen zwischen den Mitnehmerhebeln ist die Belastung der Schubstange optimal vergleichmäßigt. Dies wirkt sich positiv sowohl auf die Anforderung des zeitgleichen Schaltens der beweglichen Kontaktteile als auch auf die Erhöhung der Lebensdauer der Vakuum-Leistungsschalter aus. Gleichzeitig ist mit einer derartigen Anordnung eine kompakte Bauform für die Leistungschalter-Polmodule erreicht, bei der auch die Verfahrbarkeit der Vakuum-Leistungschalter für die Trennfunktion mit einfachen konstruktiven Mitteln realisiert ist.

Eine vorteilhafte Ausgestaltung der Erfindung sieht das Merkmal
2.1 die Gelenkhebel stehen derart unter dem Steuereinfluß einer jeweils eigenen Kontaktdruckfeder, daß beim Schalten der beweglichen Kontaktteile der Vakuum-Leistungsschalter die Zugspannungskraft der Kontaktdruckfeder als Kontaktandruckskraft wirksam ist,
vor.

Damit ist erreicht, daß die Kontaktdruckfeder nicht in der stark beschleunigten kinematischen Kette zwischen der Röhrenkoppelstange und der Antriebswelle liegt. Darüber hinaus kann wegen der Übersetzung der Federkraft eine räumlich kleinere Feder eingesetzt werden.

Eine weitere vorteilhafte Ausgestaltung der Erfindung sieht das Merkmal
3.1 die beweglichen Kontaktteile der Vakuum-Leistungsschalter sind durch eine Röhrenkoppelstange verlängert, deren freies Ende gradlinig über den entsprechenden Gelenkhebel mit der jeweiligen Schubstange kraftschlüssig verbunden ist,
vor.
Durch die variabel verlängerbare Koppelstange lassen sich die Kontakthübe der Vakuum-Leistungsschalter in einfacher Weise an die erforderlichen Gegebenheiten anpassen.

Die Erfindung wird durch ein in drei Figuren dargestelltes Ausführungsbeispiel näher erläutert, wobei die
- Figur 1: eine perspektivische Ansicht des Leistungsschalter-Polmoduls mit den für die Erfindung wesentlichen Antriebsteilen zeigt,
- Figur 2: eine Draufsicht auf die Röhrenantriebsebene darstellt und die
- Figur 3: eine Draufsicht auf die Polmodulantriebsebene abbildet, zu der die Röhrenantriebsebene im rechten Winkel verläuft.

Die Figur 1 zeigt den Leistungsschalter-Polmodul mit den drei Vakuum-Leistungsschaltern (VS1, 2, 3) und deren gemeinsamen Schalterantrieb (SA), wobei besonders die rechtwinklige Zuordnung der Polmodulantriebsebene (PE) zur Röhrenantriebsebene (RE) hervorgeht.
Die Vakuum-Leistungsschalter (VS1, 2, 3) werden über mehrere nicht bezeichnete Hebel und Wellen über die Drehbewegung der Antriebswelle (AW) betätigt, deren Radialauslenkung über die zwei Mitnehmerhebel (MH1, 2) auf die eigentliche Schaltwelle (SW) übertragen wird. Die Schaltwelle (SW) bewegt die Schubstangen (SS1, 2, 3) entsprechend horizontal. Über die Gelenkhebel (GH1, 2, 3) wird die horizontale Bewegung der Schubstangen (SS1, 2, 3) wieder in eine Vertrikalauslenkung umgewandelt und mit den Röhrenkoppelstangen (RK1, 2, 3) die beweglichen Kontaktteile der Vakuum-Leistungsschalter (VS1, 2, 3) entsprechend geöffnet und geschlossen. Jede Koppelstange (RK1, 2 , 3) steht mit der ihr zugeordneten Kontaktdruckfeder (KF1, 2, 3) derart in Verbindung, daß die entsprechende Zugspannungskraft (ZK..., Fig. 2) direkt als entsprechende Kontaktandruckskraft (KK..., Fig. 2) einwirken kann.

In der Figur 2 sind zum besseren Verständnis der Verstärkung der jeweiligen Kontaktandruckskraft (KK...) die Kraftwirkverläufe im Zusammenhang mit den Gelenkhebeln (GH1, 2, 3) und den dazugehörigen Röhrenkoppelstangen (RK1, 2, 3) schematisch dargestellt.

Die Figur 3 zeigt die unmittelbare Draufsicht auf die Polmodulantriebsebene (PE), zu der die Röhrenantriebsebene (RE) im rechten Winkel von 90 Grad verläuft. Auch in dieser Darstellung sind zum besseren Verständnis der Erfindung die Kraftwirkverläufe zur Radialauslenkung der Antriebswelle (AW) angedeutet, die die Schaltwelle (SW) über die Mitnehmerhebel (MH1, 2) und damit auch die in dieser Ansicht nicht bezeichneten Schubstangen - wie bereits beschrieben - horizontal auslenken.

## Patentansprüche

1. Antrieb für Leistungsschalter einer Leistungsschalteranlage, insbesondere einer luftisolierten Mittelspannungs-Schaltanlage, mit in einem Trenneinschub angeordneten Vakuum-Leistungsschaltern (VS1, VS2, VS3), wobei die Vakuum-Leistungsschalter in einem Polmodul integriert sind, das zur Realisierung der Trennfunktion durch einen Trennerantrieb verfahrbar ist, wobei der Schalterantrieb mit einer steuerbaren Antriebswelle (AW) ausgestattet ist, deren Drehauslenkung über Mitnehmerhebel (MH1, MH2) in beiden Endstellungen des Trenners auf eine radial auslenkbare Steuerwelle (SW) übertragen wird, die mit einer der Anzahl zu schaltender Phasen entsprechenden Zahl von horizontal auslenkbaren Schubstangen (SS...) in Verbindung steht, wobei jede Schubstange mittels eines in einem festen Drehpunkt gelagerten Gelenkhebels den jeweils beweglichen Kontaktteil der Vakuum-Leistungsschalter vertikal auslenkt,
**gekennzeichnet durch** die Merkmale
1.1 die Vakuum-Leistungsschalter (VS...) sind in einer gemeinsamen Röhrenantriebsebene (RE) steuerbar,
1.2 das Polmodul ist in einer gemeinsamen Polmodulantriebsebene (PE) steuerbar,
1.3 die Röhrenantriebsebene (RE) ist zur Polmodulantriebsebene (PE) um einen rechten Winkel (90 Grad) versetzt angeordnet,
1.4 die Schubstangen (SS...) sind zwischen den Mitnehmerhebeln (MH...) der Steuerwelle (SW) derart hintereinander angeordnet, daß beim Schalten der beweglichen Kontaktteile der Vakuum-Leistungsschalter (VS....) alternierend eine Zug- und eine Druckbeanspruchung bzw. umgekehrt auf die Steuerwelle (SW) einwirkt.

2. Antrieb für Leistungsschalter einer Leistungsschalteranlage nach Anspruch 1,
**gekennzeichnet durch** das Merkmal
2.1 die Gelenkhebel (GH ..) stehen derart unter dem Steuereinfluss einer jeweils eigenen Kontaktdruckfeder (KF...), daß beim Schalten der beweglichen Kontaktteile der Vakuum-Leistungsschhalter (VS...) die Zugspannungskraft (ZK) der Kontaktdruckfeder (KF...) als Kontaktandruckskraft (KK) wirksam ist.

3. Antrieb für Leistungsschalter einer Leistungsschalteranlage nach Anspruch 1 und den Ansprüchen 1 und 2,
**gekennzeichnet durch** das Merkmal
3.1 die beweglichen Kontaktteile der Vakuum-Leistungsschalter (VS ..) sind **durch** eine Röhrenkoppelstange (RK...) verlängert, deren freies Ende gradlinig über den entsprechenden Gelenkhebel (GH...) mit der jeweiligen Schubstange (SS...) kraftschlüssig verbunden ist.

## Claims

1. Drive for circuit breakers in a circuit-breaker assembly, in particular an air-insulated medium-voltage switchgear assembly, having vacuum circuit breakers (VS1, VS2, VS3) arranged in a disconnecting insert, the vacuum circuit breakers being integrated in a pole module which can be displaced, by means of a disconnector drive, for the purpose of realizing the disconnecting function, the breaker drive being equipped with a controllable drive shaft (AW), whose rotary deflection is transferred, by means of cam levers (MH1, MH2) in both end positions of the disconnector, to a radially deflectable control shaft (SW) which is connected to horizontally deflectable push rods (SS...) which correspond in number to the number of phases to be switched, each push rod vertically deflecting the respectively moveable contact part of the vacuum circuit breakers by means of a hinged lever which is mounted on a fixed pivot,
**characterized by** the following features
1.1 the vacuum circuit breakers (VS...) can be controlled in a common tube drive plane (RE),
1.2 the pole module can be controlled in a common pole module drive plane (PE),
1.3 the tube drive plane (RE) is arranged such that it is offset with respect to the pole module drive plane (PE) by a right angle (90 degrees),
1.4 the push rods (SS...) are arranged one behind the other between the cam levers (MH...) of the control shaft (SW) such that, when the moveable contact parts of the vacuum circuit breakers (VS...) are switched, the control shaft (SW) is alternately subjected to tensile stress and compressive stress, or vice versa.

2. Drive for circuit breakers in a circuit-breaker assembly according to Claim 1,
**characterized by** the following feature
2.1 the hinged levers (GH..) are controlled by a respective dedicated contact pressure spring (KF...) such that, when the moveable contact parts of the vacuum circuit breakers (VS...) are switched, the tensile stress (ZK) of the contact pressure spring (KF...) acts as a contact pressure force (KK).

3. Drive for circuit breakers in a circuit-breaker assembly according to Claim 1 and Claims 1 and 2,
**characterized by** the following feature
3.1 the moveable contact parts of the vacuum circuit breakers (VS..) are extended by a tube coupling rod (RK...), there being a straight non-positive connection, via the corresponding hinged lever (GH...), between the free end of said tube coupling rod and the respective push rod (SS...).

## Revendications

1. Entraînement pour disjoncteur d'une installation à disjoncteurs de puissance, notamment d'une installation de commutation de moyenne tension isolée par air, ayant des disjoncteurs de puissance à vide (VS1, VS2, VS3) placés dans un tiroir enfichable séparateur, les disjoncteurs de puissance à vide étant intégrés dans un module polaire qui peut être déplacé par un entraînement de séparateur pour réaliser la fonction de séparation, l'entraînement de disjoncteur étant équipé d'un arbre d'entraînement qui peut être commandé (AW) et dont la déviation en rotation est transmise par l'intermédiaire de leviers entraîneurs (MH1, MH2) dans les deux positions extrêmes du séparateur à un arbre de commande (SW) à déviation radiale qui est en liaison avec un nombre de bielles (SS ...) à déviation horizontale correspondant au nombre des phases à commuter, chaque bielle déviant verticalement la pièce de contact mobile respective du disjoncteur à vide au moyen d'un levier articulé monté sur un pivot fixe, **caractérisé par** les caractéristiques suivantes :
1.1 les disjoncteurs de puissance à vide (VS ...) peuvent être commandés dans un plan d'entraînement tubulaire (RE) commun,
1.2 le module polaire peut être commandé dans un plan d'entraînement de module polaire (PE) commun,
1.3 le plan d'entraînement tubulaire (RE) est disposé décalé d'un angle droit (90 degrés) par rapport au plan d'entraînement de module polaire (PE),
1.4 les bielles (SS ...) sont disposées les unes derrière les autres entre les leviers entraîneurs (MH ...) de l'arbre de commande (SW) de telle sorte que, lors de la commutation des pièces de contact mobiles des disjoncteurs de puissance à vide (VS ...), une contrainte de traction et une contrainte de pression ou inversement agissent en alternance sur l'arbre de commande (SW).

2. Entraînement pour disjoncteur d'une installation à disjoncteurs de puissance selon la revendication 1, **caractérisé par** la caractéristique suivante :
2.1 les leviers articulés (GH ...) se trouvent de telle sorte sous l'influence de commande d'un ressort de pression de contact particulier (KF ...) respectif que, lors de la commutation des pièces de contact mobiles des disjoncteurs de puissance à vide (VS ...), la force de traction (ZK) des ressorts de pression de contact (KF ...) agit comme force de pression de contact (KK).

3. Entraînement pour disjoncteur d'une installation à disjoncteurs de puissance selon la revendication 1 et selon les revendications 1 et 2, **caractérisé par** la caractéristique suivante :
3.1 les pièces de contact mobiles des disjoncteurs de puissance à vide (VS ...) sont prolongées par une bielle tubulaire (RK ...) dont l'extrémité libre est reliée par adhérence à la bielle respective (SS...) en ligne droite via le levier articulé (GH ...) correspondant.
